# EUROPÄISCHE PATENTSCHRIFT

(11) **EP 0 678 621 B1**
(45) Veröffentlichungstag und Bekanntmachung des Hinweises auf die Patenterteilung: **25.11.1998**
(21) Anmeldenummer: 95890055.7
(22) Anmeldetag: 15.03.1995
(51) Int. Cl.: E01B 27/04

(54) **Saugmaschine**
Machine for taking up ballast by suction
Machine aspirant du ballast

(30) Priorität: 18.04.1994 AT 806/94; 01.07.1994 AT 1307/94
(43) Veröffentlichungstag der Anmeldung: 25.10.1995
(73) Patentinhaber: Franz Plasser Bahnbaumaschinen- Industriegesellschaft m.b.H., 1010 Wien (AT)
(72) Erfinder: Theurer, Josef, A-1010 Wien (AT); Oellerer, Friedrich, A-4040 Linz (AT); Wörgötter, Herbert, A-4210 Gallneukirchen (AT)

(56) Entgegenhaltungen:
- DE-A- 2 136 306
- GB-A- 2 172 326

## Beschreibung

Die Erfindung betrifft eine Saugmaschine zum Ansaugen von Schotter, mit einem auf Fahrwerken verfahrbaren, einen Unterdruckerzeuger und einen Schotterspeicher aufweisenden Maschinenrahmen sowie mit einem durch eine Verschiebeeinrichtung mit Antrieben quer- und höhenverstellbaren Saugrohr, wobei ein durch die Verschiebeeinrichtung bewegbarer, eine Längsachse aufweisender Saugrohr-Endabschnitt eine Saugöffnung zur Schotteraufnahme aufweist.

Durch die GB 2 172 326 A ist es bereits bekannt, insgesamt drei in vertikaler Richtung angeordnete Endabschnitte von Saugrohren im Bereich der Saugöffnungen mit rotierenden Werkzeugen zur Auflockerung von verkrustetem Schotter auszustatten. Die Endabschnitte sind jeweils durch eigene Antriebe einer Verschiebevorrichtung höhen- und querverstellbar ausgebildet. Um eine kontinuierliche Vorwärtsbewegung der Saugmaschine zu ermöglichen, sind die Endabschnitte der Saugrohre relativ zum Maschinenrahmen längsverschiebbar angeordnet. Nach Zentrierung über einem Schwellenfach werden die Endabschnitte mit den Saugöffnungen in den Schotter abgesenkt, wobei infolge einer Verdrehung der Werkzeuge auch in den angrenzenden Bereichen unterhalb der Schwellen befindlicher Schotter absaugbar ist.

Eine andere, durch die DE 71 27 884 U bekannte Saugmaschine weist eine im Bereich der Saugöffnung am Endabschnitt des Saugrohres befestigte Vibrationseinrichtung auf, mit der die Zähne aufweisende Saugöffnung in Schwingungen versetzbar ist. In einer anderen Ausführungsform sind zur Auflockerung des Schotters walzenförmige Werkzeuge vorgesehen, die ebenfalls der Saugöffnung zugeordnet sind.

Weitere Saugmaschinen sind noch durch die DE 21 36 306 A, US 4 741 072, DE 41 08 673 A und DE 89 13 731 U bekannt.

Die Aufgabe der vorliegenden Erfindung liegt nun in der Schaffung einer Saugmaschine der gattungsgemäßen Art, mit der die durch den Saugstrom bewirkte Aufnahme des Schotters, insbesondere auch in verkrustetem Zustand, verbessert ist.

Diese Aufgabe wird erfindungsgemäß mit der eingangs genannten Saugmaschine dadurch gelöst, daß dem um seine Längsachse drehbar gelagerten Saugrohr-Endabschnitt ein Drehantrieb zugeordnet ist.

Durch diese drehbare Ausbildung kann die Schotteraufnahme mit einem Minimum an konstruktivem Aufwand wesentlich verbessert werden. Dabei ist von besonderem Vorteil, daß infolge der Rotation der Saugöffnung und daraus resultierenden Relativbewegung zu den angrenzenden Schottersteinen diese in Bewegung versetzt werden. Diese mechanisch initiierte Anfangsbewegung wird anschließend mit Hilfe der Saugkraft beschleunigt fortgesetzt. Durch die erfindungsgemäße Drehung der Saugöffnung ist daher der Schotter rasch und mit größerer Leistung absaugbar.

Diese Absaugleistung läßt sich noch zusätzlich erhöhen, wenn gemäß einer weiteren Ausbildungsvariante der Erfindung im Bereich der Saugöffnung von dieser abstehende Mitnahmeorgane vorgesehen sind.

Weitere vorteilhafte Ausgestaltungen der Erfindung ergeben sich aus den Unteransprüchen.

Im folgenden wird die Erfindung anhand in der Zeichnung dargestellter Ausführungsbeispiele näher beschrieben.

Es zeigen:
Fig. 1 eine Seitenansicht einer Saugmaschine mit einem endseitig durch eine Verschiebeeinrichtung auf einem Maschinenrahmen befestigten und über das Maschinenende vorkragenden Saugrohr,
Fig. 2 eine stark vergrößerte Teil-Ansicht eines eine Saugöffnung aufweisenden Saugrohr-Endabschnittes des Saugrohres, und
Fig. 3 bis 10 weitere Ausführungsbeispiele einer speziell ausgebildeten Saugöffnung bzw. eines Saugrohr-Endabschnittes.

Die in Fig. 1 ersichtliche Saugmaschine 1 weist einen auf Schienenfahrwerken 2 verfahrbaren Maschinenrahmen 4 mit einem Unterdruckerzeuger 3 sowie eine endseitig angeordnete Fahrkabine 5 mit einer zentralen Steuereinrichtung 6 auf. Des weiteren ist die Saugmaschine 1 mit einem Motor für die Energieversorgung und einem Fahrantrieb 7 ausgestattet. Zur Führung und Abstützung eines über ein Maschinenende 8 vorkragenden Saugrohr-Endabschnittes 9 eines Saugrohres 10 ist eine am Maschinenrahmen 4 befestigte Verschiebeeinrichtung 11 bzw. Tragkonstruktion vorgesehen. Diese setzt sich aus zwei in Maschinenlängsrichtung hintereinander angeordneten und unter Bildung einer Gelenkstelle mit einer vertikalen Schwenkachse 12 und einem Schwenkantrieb 13 gelenkig miteinander verbundenen Teilen 14,15 zusammen. Der Saugrohr-Endabschnitt 9 ist durch verschiedene Antriebe 13,21 entlang der XYZ-Raumkoordinaten verstellbar.

An den mit dem Teil 15 verbundenen Saugrohr-Endabschnitt 9 schließt ein flexibler Teil des Saugrohres 10 an, dessen einer Saugöffnung 16 gegenüberliegendes Ende 17 senkrecht zur Maschinenlängsrichtung und horizontal verschiebbar gelagert ist. Zur Speicherung des angesaugten Schotters sind zwei in Maschinenquerrichtung einander gegenüberliegende Schotterspeicher 18 mit jeweils einer Entladeöffnung vorgesehen. Zwischen diesen und dem Unterdruckerzeuger 3 befinden sich zwei Filterkammern mit verschließbaren Entladeöffnungen. Unterhalb dieser Entladeöffnungen ist ein in Maschinenlängsrichtung verlaufendes Förderband 19 vorgesehen, um den angesaugten Schotter auf einen angekuppelten Verladewagen 20 zu transportieren.

Wie in Fig. 2 ersichtlich, ist der zum Eintauchen in den Schotter vorgesehene Saugrohr-Endabschnitt 9 in seinem oberen, der Saugöffnung 16 entgegengesetzten Endbereich durch ein Rotationslager 22 um eine Längsachse 23 drehbar am angrenzenden flexiblen Bereich des Saugrohres 10 gelagert. Das mit dem Teil 15 der Verschiebeeinrichtung 11 verbundene Rotationslager 22 weist einen koaxial zum Saugrohr-Endabschnitt 9 angeordneten und mit diesem verbundenen Zahnkranz 24 auf, der in formschlüssiger Verbindung mit einem Antriebsritzel 25 eines hydraulischen Drehantriebes 26 steht.

Der zur Schotteraufnahme dienenden Saugöffnung 16 sind am zylinderförmigen Saugrohr-Endabschnitt 9 befestigte und in radialer Richtung verlaufende Mitnahmeorgane 27 zur Lockerung bzw. Bewegung der angrenzenden und aufzusaugenden Schottersteine zugeordnet. Die Mitnahmeorgane 27 sind bezüglich ihrer Längsrichtung in einem Winkel zur Längsachse 23 angeordnet, wobei die freien Enden 28 über eine durch die ringförmige Saugöffnung 16 gebildete sowie senkrecht zur Längsachse 23 verlaufende Saugebene 29 vorragend ausgebildet sind.

Im Arbeitseinsatz wird der Saugrohr-Endabschnitt 9 bzw. die Saugöffnung 16 mit Hilfe der zentralen Steuereinrichtung 6 von der Fahrkabine 5 aus beispielsweise über einem Schwellenfach positioniert und durch Beaufschlagung der Antriebe 13,21 auf den Schotter abgesenkt. Parallel dazu erfolgt unter Beaufschlagung des Drehantriebes 26 eine Rotation des Saugrohr-Endabschnittes 9 um dessen Längsachse 23, wodurch die mit der Saugöffnung 16 bzw. dem ebenfalls rotierenden Mitnahmeorgan 27 in Berührung kommenden Schottersteine mechanisch in eine Anfangsbewegung versetzt werden. In weiterer Folge werden diese Schottersteine durch den Saugstrom rascher angesaugt und einem der beiden Schotterspeicher 18 zugeführt. Durch eine überlagerte Querbewegung des Saugrohr-Endabschnittes 9 ist das Schwellenfach zur Gänze durch Absaugen ausräumbar.

Zur Optimierung verschiedener spezieller Arbeiten, beispielsweise der Absaugung von Schotter unterhalb der Schwellen bzw. unterhalb von Linienleitern kann es vorteilhaft sein, die Mitnahmeorgane 27 durch deren verlängerte Ausbildung abzuändern. Dazu ist es zweckmäßig, den unteren, die Saugöffnung 16 und die Mitnahmeorgane 27 umfassenden Bereich des Saugrohr-Endabschnittes 9 durch eine Schnellkupplung lösbar mit dem restlichen Teil des Saugrohr-Endabschnittes 9 zu verbinden. Damit besteht die vorteilhafte Möglichkeit, in Anpassung an unterschiedliche Einsatzbedingungen bei einem Minimum an Umrüstzeiten jeweils optimal wirksame Mitnahmeorgane 27 einzusetzen.

Wie in Fig. 3 ersichtlich, können Mitnahmeorgane 30 durch eine entsprechende Verformung von Abschnitten der Saugöffnung 16 gebildet werden. Diese Mitnahmeorgane 30 sind durch über die Saugebene nach unten vorragende Schaufeln 31 gebildet, deren in Drehrichtung (s. Pfeil) des Saugrohr-Endabschnittes 9 vorderen Endbereiche 32 weiter von der Längsachse 23 distanziert sind als die in Drehrichtung hinteren Bereiche 33. Durch diese eine turbinenschaufelartige Ebene höherer Ordnung bildenden Mitnahmeorgane 30 wird Schotter zur Verbesserung der Saugleistung in radialer Richtung nach innen zur Saugöffnung 16 bewegt.

Bei der in Fig. 4 aufgezeigten Ausführungsvariante ist der Saugrohr-Endabschnitt 9 als drehbar am Saugrohr 10 gelagerter Ring 43 ausgebildet, an dem die fingerförmigen Mitnahmeorgane 27 lösbar befestigt sind. Die Rotation des Ringes 43 um die Längsachse 23 wird durch eine mit dem Drehantrieb 26 verbundene Antriebsstange 44 und einem Antriebsritzel 25 erzielt.

Fig. 5 zeigt eine Seitenansicht eines Saugrohr-Endabschnittes 9, wobei sich der die Saugöffnung 16 bildende Bereich in einer durch strichpunktierte Linien dargestellten Saugöffnungs-Ebene 34 befindet. Diese schließt mit der Längsachse 23 des Saugrohr-Endabschnittes 9 einen Winkel α ein. Dieser beträgt vorzugsweise 45°, kann jedoch in Abhängigkeit von der gewünschten Größe der Saugöffnung 16 zweckmäßigerweise zwischen etwa 30° und 50° variieren. Um die ellipsenförmige Saugöffnung 16 sind zahnförmig abstehende Mitnahmeorgane 27 verteilt. Durch die Schräglage der Saugöffnung 16 ist insbesondere in Verbindung mit der Drehung des Saugrohr-Endabschnittes 9 um die Längsachse 23 ein verbesserter Effekt zur Absaugung des Schotters auch unterhalb der Schwellen erzielbar.

Die in Fig. 6 dargestellte weitere Variante eines Saugrohr-Endabschnittes weist ebenfalls eine schrägliegende Saugöffnung 16 auf, die durch eine Abwinkelung des unteren Endbereiches des Saugrohr-Endabschnittes 9 zustande kommt.

Die in Fig. 7 und 8 ersichtliche Variante zeigt einen Saugrohr-Endabschnitt 9 mit einem koaxial zu diesem angeordneten, im Querschnitt kreisförmigen Schubrohr 35, das durch einen schematisch angedeuteten Antrieb 36 mit Hilfe von Führungen 37 relativ zum Saugrohr-Endabschnitt 9 höhenverstellbar ausgebildet ist. Während der Saugrohr-Endabschnitt 9 eine schrägliegende erste Saugöffnung 16 gemäß Fig. 5 aufweist, ist das untere Ende des Schubrohres 35 mit einer zweiten Saugöffnung 38 ausgestattet. Diese liegt in einer senkrecht zur Längsachse 23 verlaufenden Saugöffnungs-Ebene 39. Mit dieser Variante besteht die Möglichkeit, wahlweise unter entsprechender Verschiebung des Schubrohres 35 entweder mit einer senkrecht zur Längsachse 23 verlaufenden Saugöffnung 38 (Fig. 7) oder mit einer schrägen Saugöffnung 16 (Fig. 8) abzusaugen. In beiden Stellungen erfolgt mit Hilfe eines nicht näher dargestellten Drehantriebes eine kontinuierliche Rotation des Saugrohr-Endabschnittes 9 um die Längsachse 23.

Schließlich zeigen die Fig. 9 und 10 (Fig. 10 ist eine Ansicht des in Fig. 9 dargestellten Saugrohr-Endabschnittes 9 gemäß Pfeil VI) noch eine weitere Variante eines Saugrohr-Endabschnittes 9. Dieser weist eine aus zwei Bereichen 40,41 bestehende Saugöffnung 16 auf. Der erste Bereich 40 der Saugöffnung 16 umfaßt den in der Saugöffnungs-Ebene 34 befindlichen, schrägliegenden Teil, während der zweite, die Saugöffnungs-Ebene 39 bildende Bereich 41 senkrecht zur Längsachse 23 verläuft. In diesem zweiten Bereich 41, welcher ungefähr ein Viertel des Kreisumfanges des Saugrohr-Endabschnittes 9 umfaßt, sind Ausnehmungen 42 am Saugrohr-Endabschnitt 9 vorgesehen, welche zahnförmige Mitnahmeorgane 27 bilden.

## Patentansprüche

1. Saugmaschine zum Ansaugen von Schotter, mit einem auf Fahrwerken (2) verfahrbaren, einen Unterdruckerzeuger (3) und einen Schotterspeicher (18) aufweisenden Maschinenrahmen (4) sowie mit einem durch eine Verschiebeeinrichtung (11) mit Antrieben (21) quer- und höhenverstellbaren Saugrohr (10), wobei ein durch die Verschiebeeinrichtung (11) bewegbarer, eine Längsachse (23) aufweisender Saugrohr-Endabschnitt (9) eine Saugöffnung (16) zur Schotteraufnahme aufweist, dadurch gekennzeichnet, daß dem um seine Längsachse (23) drehbar gelagerten Saugrohr-Endabschnitt (9) ein Drehantrieb (26) zugeordnet ist.

2. Maschine nach Anspruch 1, dadurch gekennzeichnet, daß der Saugrohr-Endabschnitt (9) in seinem oberen, der Saugöffnung (16) entgegengesetzten Endbereich ein Rotationslager (22) aufweist, das zusätzlich zur drehbaren Lagerung auch als Verbindung zu einem angrenzenden flexiblen Bereich des Saugrohres (10) ausgebildet und mit dem Drehantrieb (26) verbunden ist.

3. Maschine nach Anspruch 1 oder 2, dadurch gekennzeichnet, daß das Rotationslager (22) einen koaxial zum Saugrohr-Endabschnitt (9) angeordneten und mit diesem verbundenen Zahnkranz (24) aufweist, der in formschlüssiger Verbindung mit einem Antriebsritzel (25) des Drehantriebes (26) steht.

4. Maschine nach einem der Ansprüche 1, 2 oder 3, dadurch gekennzeichnet, daß der Saugöffnung (16) am zylinderförmigen Saugrohr-Endabschnitt (9) befestigte Mitnahmeorgane (27) zur Lockerung bzw. Bewegung der aufzusaugenden Schottersteine zugeordnet sind.

5. Maschine nach Anspruch 4, dadurch gekennzeichnet, daß die fingerförmigen Mitnahmeorgane (27) in radialer Richtung verlaufend an der Außenseite des Saugrohr-Endabschnittes (9) befestigt sind.

6. Maschine nach Anspruch 4 oder 5, dadurch gekennzeichnet, daß die Mitnahmeorgane (27) bezüglich ihrer Längsrichtung im Winkel zur Längsachse (23) des Saugrohr-Endabschnittes (9) angeordnet sind, wobei die freien Enden (28) über eine durch die ringförmige Saugöffnung (16) sowie senkrecht zur Längsachse (23) verlaufende Saugebene (29) vorragend ausgebildet sind.

7. Maschine nach Anspruch 4, dadurch gekennzeichnet, daß die Mitnahmeorgane (30) als über die Saugebene (29) nach unten vorragende Schaufeln (31) ausgebildet sind, deren in Drehrichtung des Saugrohr-Endabschnittes (9) vorderen Endbereiche (32) weiter von der Längsachse (23) distanziert sind als die in Drehrichtung hinteren Bereiche (33).

8. Maschine nach einem der Ansprüche 4 bis 6, dadurch gekennzeichnet, daß die Mitnahmeorgane (27) lösbar befestigt sind.

9. Maschine nach einem der Ansprüche 1 bzw. 3 bis 8, dadurch gekennzeichnet, daß der drehbar gelagerte Saugrohr-Endabschnitt (9) als zur Befestigung der Mitnahmeorgane (27) dienender Ring (43) ausgebildet ist.

10. Saugmaschine nach einem der Ansprüche 1 bis 9, dadurch gekennzeichnet, daß sich wenigstens ein Teil eines die Saugöffnung (16) bildenden Bereiches des Saugrohr-Endabschnittes (9) in einer Saugöffnungs-Ebene (34) befindet, die mit der Längsachse (23) einen Winkel (α) einschließt.

11. Maschine nach Anspruch 10, dadurch gekennzeichnet, daß der Winkel ( a ) etwa 30° bis 50°, vorzugsweise 45° beträgt.

12. Maschine nach Anspruch 10 oder 11, dadurch gekennzeichnet, daß ein im Vergleich zu einem ersten Bereich (40) tiefer gelegener zweiter Bereich (41) der Saugöffnung (16) senkrecht zur Längsachse (23) verlaufend ausgebildet ist.

13. Maschine nach Anspruch 12, dadurch gekennzeichnet, daß der zweite, senkrecht zur Längsachse (23) verlaufende Bereich (41) wenigstens ein Viertel des Kreisumfanges des Saugrohr-Endabschnittes (9) umfaßt.

14. Maschine nach Anspruch 12 oder 13, dadurch gekennzeichnet, daß im zweiten Bereich (41) der Saugöffnung (16) Ausnehmungen (42) zur Bildung zahnförmiger Mitnahmeorgane (27) vorgesehen sind.

15. Maschine nach einem der Ansprüche 10 bis 14, gekennzeichnet durch ein koaxial zum eine Saugöffnung (16) aufweisenden Saugrohr-Endabschnitt (9) angeordnetes und relativ zu diesem höhenverstellbares, im Querschnitt kreisförmiges Schubrohr (35), dessen unterer Endbereich eine weitere Saugöffnung (38) mit einer senkrecht zur Längsachse (23) verlaufenden Saugöffnungs-Ebene (39) aufweist.

## Claims

1. A suction machine for taking up ballast by suction, comprising a machine frame (4) designed for mobility on undercarriages (2) and having a vacuum generator (3) and a ballast store (18), and a suction pipe (10) which is transversely and vertically adjustable by means of a displacement device (11) with drives (21), wherein a suction pipe end portion (9) movable by means of the displacement device (11) and having a longitudinal axis (23) has a suction opening (16) for taking up ballast, characterized in that a rotary drive (26) is associated with the suction pipe end portion (9) which is mounted so as to be rotatable about its longitudinal axis (23).

2. A machine according to claim 1, characterized in that the suction pipe end portion (9) has in its upper end region opposite the suction opening (16) a rotary bearing (22) which, as well as being designed for rotatable mounting, is also designed as a connection to an adjoining flexible region of the suction pipe (10) and is connected to the rotary drive (26).

3. A machine according to claim 1 or 2, characterized in that the rotary bearing (22) has a toothed ring (24) arranged coaxially to the suction pipe end portion (9) and connected thereto, the said toothed ring being in positive-locking connection with a driving pinion (25) of the rotary drive (26).

4. A machine according to one of claims 1, 2 or 3, characterized in that there are associated with the suction opening (16) entraining elements (27), fixed to the cylindrical suction pipe end portion (9), for loosening or moving the ballast stones which are to be taken up by suction.

5. A machine according to claim 4, characterized in that the finger-shaped entraining elements (27) are fixed to the exterior side of the suction pipe end portion (9) so as to extend in the radial direction.

6. A machine according to claim 4 or 5, characterized in that the entraining elements (27) are arranged with respect to their longitudinal direction at an angle to the longitudinal axis (23) of the suction pipe end portion (9), the free ends (28) being designed to project beyond a suction plane (29) formed by the annular suction opening (16) and extending perpendicularly to the longitudinal axis (23).

7. A machine according to claim 4, characterized in that the entraining elements (30) are designed as blades (31) projecting downwards beyond the suction plane (29), the front end regions (32) of which, in the direction of rotation of the suction pipe end portion (9), are situated further away from the longitudinal axis (23) than the rear regions (33) in the direction of rotation.

8. A machine according to one of claims 4 to 6, characterized in that the entraining elements (27) are fixed so as to be detachable.

9. A machine according to one of claims 1 or 3 to 8, characterized in that the suction pipe end portion (9), mounted so as to be rotatable, is formed as a ring (43) serving for fixation of the entraining elements (27).

10. A machine according to one of claims 1 to 9, characterized in that at least a part of a region of the suction pipe end portion (9) forming the suction opening (16) is located in a suction opening plane (34) which forms an angle (α) with the longitudinal axis (23).

11. A machine according to claim 10, characterized in that the angle (α) is about 30° to 50°, preferably 45°.

12. A machine according to claim 10 or 11, characterized in that a second region (41) of the suction opening (16) which is situated lower down in comparison with a first region (40) is designed so as to extend perpendicularly to the longitudinal axis (23).

13. A machine according to claim 12, characterized in that the second region (41) extending perpendicularly to the longitudinal axis (23) includes at least a quarter of the circumference of the suction pipe end portion (9).

14. A machine according to claim 12 or 13, characterized in that recesses (42) are provided in the second region (41) of the suction opening (16) so as to form tooth-shaped entraining elements (27).

15. A machine according to one of claims 10 to 14, characterized by a sliding tube (35), circular in cross-section, arranged coaxially to the suction pipe end portion (9) having a suction opening (16), and vertically adjustable relative thereto, the lower end region of which has another suction opening (38) with a suction opening plane (39) extending perpendicularly to the longitudinal axis (23).

## Revendications

1. Machine d'aspiration pour aspirer du ballast, avec un châssis de machine (4) déplaçable sur des trains de roulement (2), présentant un générateur de dépression (3) et un réservoir de stockage de ballast (18) et avec un tuyau d'aspiration (10) déplaçable transversalement et en hauteur par un dispositif de déplacement (11) avec des commandes (21), où un tronçon d'extrémité (9) du tuyau d'aspiration déplaçable par le dispositif de déplacement (11), présentant un axe longitudinal (23) présente une ouverture d'aspiration (16) pour la récupération du ballast, caractérisée en ce qu'il est associé au tronçon d'extrémité (9) du tuyau d'aspiration logé de manière rotative autour de son axe longitudinal (23) un dispositif d'entraînement en rotation (26).

2. Machine selon la revendication 1, caractérisée en ce que le tronçon d'extrémité (9) du tuyau d'aspiration présente dans sa zone d'extrémité supérieure, opposée à l'ouverture d'aspiration (16), un palier de rotation (22) qui, en plus du logement rotatif, est également réalisé comme liaison à une zone avoisinante flexible du tuyau d'aspiration (10) et est relié au dispositif d'entraînement en rotation (26).

3. Machine selon la revendication 1 ou 2, caractérisée en ce que le palier de rotation (22) présente une courroie dentée (24) disposée coaxialement au tronçon d'extrémité (9) du tuyau d'aspiration et reliée à celui-ci qui est en liaison par concordance des formes avec un pignon d'entraînement (25) du dispositif d'entraînement en rotation (26).

4. Machine selon l'une des revendications 1, 2 ou 3, caractérisée en ce que sont associés à l'ouverture d'aspiration (16), des organes d'entraînement (27) fixés au tronçon d'extrémité cylindrique (9) du tuyau d'aspiration pour ameublir respectivement déplacer les cailloux de ballast à aspirer.

5. Machine selon la revendication 4, caractérisée en ce que les organes d'entraînement (27) en forme de doigt sont fixés, en s'étendant dans la direction radiale, au côté extérieur du tronçon d'extrémité (9) du tuyau d'aspiration.

6. Machine selon la revendication 4 ou 5, caractérisée en ce que les organes d'entraînement (27) sont disposés relativement à leur direction longitudinale selon un angle à l'axe longitudinal (23) du tronçon d'extrémité (9) du tuyau d'aspiration, les extrémités libres (28) étant réalisées pour faire saillie sur un plan d'aspiration (29) formé par l'ouverture d'aspiration annulaire (16) et s'étendant perpendiculairement à l'axe longitudinal (23).

7. Machine selon la revendication 4, caractérisée en ce que les organes d'entraînement (30) sont réalisés sous forme de pelles (31) faisant saillie sur le plan d'aspiration (29) vers le bas, dont les zones d'extrémité (32) avant dans la direction de rotation du tronçon d'extrémité (9) du tuyau d'aspiration, sont espacées davantage de l'axe longitudinal (23) que les zones (33) arrières dans la direction de rotation.

8. Machine selon l'une des revendications 4 à 6, caractérisée en ce que les organes d'entraînement (27) sont fixés amoviblement.

9. Machine selon l'une des revendications 1 respectivement 3 à 8, caractérisée en ce que le tronçon d'extrémité (9) logé à rotation du tuyau d'aspiration est réalisé sous forme de bague (43) servant à la fixation des organes d'entraînement (27).

10. Machine d'aspiration selon l'une des revendications 1 à 9, caractérisée en ce qu'au moins une partie d'une zone formant l'ouverture d'aspiration (16) du tronçon d'extrémité (9) du tuyau d'aspiration se situe dans un plan (34) de l'ouverture d'aspiration qui forme avec l'axe longitudinal (23) un angle (α).

11. Machine selon la revendication 10, caractérisée en ce que l'angle (α) est environ de 30° à 50°, de préférence de 45°.

12. Machine selon la revendication 10 ou 11, caractérisée en ce qu'une deuxième zone (41) de l'ouverture d'aspiration (16) située plus bas par rapport à une première zone (40) est réalisée pour s'étendre perpendiculairement à l'axe longitudinal (23).

13. Machine selon la revendication 12, caractérisée en ce que la deuxième zone (41) s'étendant perpendiculairement à l'axe longitudinal (23) comprend au moins un quart du pourtour circulaire du tronçon d'extrémité (9) du tuyau d'aspiration.

14. Machine selon la revendication 12 ou 13, caractérisée en ce que sont prévus dans la deuxième zone (41) de l'ouverture d'aspiration (16) des évidements (42) pour former des organes d'entraînement (27) en forme de dent.

15. Machine selon l'une des revendications 10 à 14, caractérisée par un tuyau de poussée (35), disposé coaxialement au tronçon d'extrémité (9) du tuyau d'aspiration présentant une ouverture d'aspiration (16) et déplaçable en hauteur relativement à celui-ci, circulaire en section transversale, dont la zone d'extrémité inférieure présente une ouverture d'aspiration supplémentaire (38) avec un plan d'ouverture d'aspiration (39) s'étendant perpendiculairement à l'axe longitudinal (23).
